# EUROPÄISCHE PATENTSCHRIFT

(11) **EP 0 256 382 B1**
(45) Veröffentlichungstag und Bekanntmachung des Hinweises auf die Patenterteilung: **13.06.1990**
(21) Anmeldenummer: 87111016.9
(22) Anmeldetag: 30.07.1987
(51) Int. Cl.: F42B 1/02, F42B 12/10

(54) **Gefechtskopf und Verfahren zur Herstellung des Gefechtskopfes**
Hollow-charge war head and manufacturing method therefor
Engin explosif du type à charge creuse et son procédé de fabrication

(30) Priorität: 31.07.1986 DE 3625965
(43) Veröffentlichungstag der Anmeldung: 24.02.1988
(73) Patentinhaber: DIEHL GMBH & CO., 90478 Nürnberg (DE)
(72) Erfinder: Lindstädt, Klaus, D-8501 Schwaig (DE); Rudolf, Karl, D-8898 Schrobenhausen (DE)
(74) Vertreter: Hofmann, Gerhard, Dipl.-Ing. Patentassessor

(56) Entgegenhaltungen:
- AT-B- 367 902
- FR-A- 1 168 257
- FR-A- 2 429 990
- GB-A- 1 605 226
- US-A- 2 605 703
- US-A- 2 972 949
- US-A- 3 388 663

## Beschreibung

Die Erfindung bezieht sich auf einen Gefechtskopf nach dem Oberbegriff des Anspruchs 1.

Zur Bekämpfung halbharter Ziele bzw. sehr schneller Ziele werden häufig Gefechtsköpfe mit Splitterwirkung eingesetzt. Hierdurch erreicht man, daß entweder die Wirkung durch Mehrfachtreffer verbessert wird oder daß die Trefferwahrscheinlichkeit erhöht wird. Im Regelfall erfolgte bisher die Splittererzeugung durch die Beschleunigung von vorgeformten Splittern, die z.B. in wenigen, relativ dünnen Lagen im Gefechtskopf angeordnet waren. Hierdurch ist die Konzentrierung einer großen Splitterzahl auf einen definierten Raumwinkel kaum realisierbar.

In der AT-B 367 902 ist eine Räumladung zur Schaffung einer Gasse in Minenfeldern beschrieben. Sie erzeugt einen gebündelten Splitterstrahl. Hierzu ist die vordere Stirnseite der Räumladung konkav ausgebildet und mit einer Splitterfüllung aus vorgefertigten Splittem versehen. Die Splitter sind mit Zwischenräumen im Sprengstoff eingebettet. Bei der Detonation der Räumladung besteht der Nachteil, daß der Detonationsdruck nur in geringem Maße auf die einzelnen Splitter übertragen wird. Maßgebend sind die Zwischenräume, durch die ein großer Teil des Detonationsdruckes entweicht. Die Reichweite des Splitterstrahls ist daher gering. Nachteilig ist bei ungleichmäßiger Verteilung der Splitter ein nicht oder nur unvollkommen entstehender Splitterstrahl.

Die Aufgabe der Erfindung besteht darin, einen Gefechtskopf vorzuschlagen, der einen weitreichenden Splitterstrahl aufweist.

Die Erfindung löst diese Aufgabe entsprechend den kennzeichnenden Merkmalen des Anspruches 1.

Vorteilhafte Weiterbildungen sind den Unteransprüchen zu entnehmen.

Vorteilhaft ist der einfach ausgebaute und kostengünstige Gefechtskopf. Mit der üblichen zentralen Zündung wird ein konzentrierter Splitterkegel von hochwirksamen Splittern in einem definierten Raumwinkel erzeugt, der bei entsprechender Gefechtskopfdimension in 100 m Entfernung die Bodenplatte eines Hubschraubers aus Titan-Aluminium, oder die Panzerung eines Schützenpanzers durchschlägt. Die Masse eines Splitters beträgt hierbei im Mittel 5 g. Die Splittergesamtmasse beträgt dabei ca. 1,2 bis 1,3 kg.

Die Erfindung eignet sich daher auch für bodenständige Minen zur Bekämpfung von Hubschraubern und/oder Flugzeugen im Tiefstflug bis ca. 100 m über Grund.

Wesentlich für die Erfindung ist der Werkstoff, aus dem die Belegung besteht. Dieser Werkstoff muß bei hohen Dehnungsgeschwindigkeiten eine geringe Bruchdehnung haben, d.h., er muß bei Dehnungsgeschwindigkeiten in der Größenordnung von 1000 m/s und mehr spröde sein. Vorteilhaft ist eine hohe Duktilität des Werkstoffes bei geringen Dehnungsgeschwindigkeiten, wie sie für spanlose Umformungsprozesse üblich sind. In den bisherigen Anwendungsfällen wurden Werkstoffe mit einer statischen Bruchdehnung zwischen 15 und 25% benutzt.

Vorteilhaft für die Durchschlagsleistung der generierten Splitter ist eine hohe spezifische Dichte des Belegungswerkstoffes. Aus der Theorie ist bekannt, daß die Eindringleistung eines Penetrators in erster Näherung u.a. proportional zur Quadratwurzel der Penetratordichte ist.

Mit dem Inhalt nach den Ansprüchen 7 und 8 liegt der Vorteil einer kostengünstigen Herstellung vor, wobei nach dem Anspruch 8 in einfacher Weise die Masse der einzelnen Splitter vorherbestimmbar ist.

Ein erfindungsgemäßes Ausführungsbeispiel ist in der Zeichnung dargestellt und wird wie folgt beschrieben.

Ein Gefechtskopf 1 weist ein Gehäuse 2, eine Zündung 3, Sprengstoff 30 und eine Belegung 4 auf.

Die Belegung 4 besteht auf einer Wolfram-Sinterlegierung mit
90 Gew.-% Wolfram
6,5 Gew.-% Nickel
3,5 Gew.-% Eisen
mit einer Dehnung von 25%.

Bei Zündung des Gefechtskopfes 1 wird die Belegung 4 zu einem Splitterkegel 10 mit einem Kegelwinkel 11 von 2_{°} umgeformt. Der Splitterkegel 10 weist Splitter mit einer mittleren Splittermasse von 5 g auf. Die Dicke der Belegung 4 ist mit 5 und der Krümmungsradius mit 6 bezeichnet.

Folgende Daten lagen dem erzielten Ergebnis noch zugrunde:
Durchmesser der Belegung 4 = 100 mm
Gewicht des Sprengstoffs 30 = (2,4 kg) 0,244 N
Gewicht der Belegung 4 = (1,37 kg) 0,14 N
Krümmungsradius 6 der
Belegung 4 = 180 mm.

Für eine horizontale Splittermine zur Bekämfung schwach gepanzerter Ziele werden die genannten Daten modifiziert, um einen breiten horizontalen Splitterstrahl in Form eines Splitterkeiles mit einem Keilwinkel von etwa 2_{°} zu erreichen.

## Patentansprüche

1. Gefechtskopf oder horizontale Splittermine mit einer in einem Gehäuse angeordneten Sprengstoffladung, die frontseitig durch konkave oder ebene splitternde Belegung abgedeckt ist, die bei der Detonation einen gebündelten Splitterstrahl hervorrufen, dadurch gekennzeichnet, daß die Belegung ganz oder überwiegend aus einem spröden Schwermetall oder Hartmetall mit einer statischen Bruchdehnung von 15 bis 25% besteht und das Verhältnis der Massen von Sprengstoff zu Belegung etwa 1:0,4 bis 1:0,6 beträgt.

2. Gefechtskopf nach Anspruch 1 mit einer rotationssymmetrischen Belegung, dadurch gekennzeichnet, daß das Verhältnis des Krümmungsradius der Belegung (4) zu ihrem Durchmesser etwa 1:0,4 bis 1:1,1 beträgt.

3. Gefechtskopf nach Anspruch 1, dadurch gekennzeichnet, daß die Belegung aus Wolfram, einer Wolframlegierung oder einer Sinterlegierung mit einem Wolframanteil von !i:; 70% besteht.

4. Gefechtskopf nach Anspruch 1, dadurch gekennzeichnet, daß die Belegung aus Molybdänlegierung oder einer Sinterlegierung mit einem Molybdänanteil von s 75% besteht.

5. Gefechtskopf nach Anspruch 1, dadurch gekennzeichnet, daß die Belegung aus sprödem Tantal, einer spröden Tantallegierung oder einer spröden Sinterlegierung mit einem Tantalgehalt von ≤ 70% besteht.

6. Gefechtskopf nach Anspruch 1, dadurch gekennzeichnet, daß die Belegung aus sprödem Stahl bzw. einer Sinterlegierung mit einem Eisengehalt von≥ 90% besteht.

7. Gefechtskopf nach Anspruch 1, dadurch gekennzeichnet, daß die Krümmung der Belegung ganz oder teilweise der eines Abschnittes eines Kegelschnittes entspricht.

8. Gefechtskopf nach Anspruch 1, dadurch gekennzeichnet, daß die Belegung ganz oder in bestimmten Zonen durch Wärmebehandlung zusätzlich versprödet ist.

## Revendications

1. Tête militaire ou mine à éclats horizontale, comportant une charge explosive, placée dans un boîtier, qui est recouverte frontalement par un revêtement à éclats, concave ou plan, qui, lors de la détonation, provoque un faisceau d'éclats, caractérisée en ce que le revêtement (4) est entièrement ou principalement constitué d'un métal lourd cassant ou d'un métal dur, présentant un allongement statique à la rupture, compris entre 15 et 25%, et en ce que le rapport de la masse de l'explosif à celle du revêtement est compris entre environ 1:0,4 et 1:0,6.

2. Tête militaire selon la revendication 1, comportant un revêtement symétrique en rotation, caractérisée en ce que le rapport du rayon de courbure du revêtement (4) à son diamètre est compris entre environ 1:0,4 et 1:1,1.

3. Tête militaire selon la revendication 1, caractérisée en ce que le revêtement est en tungstène, en alliage de tungstène ou en alliage fritté contenant une proportion du tungstène 70%.

4. Tête militaire selon la revendication 1, caractérisée en ce que le revêtement est en alliage de molybdène ou en alliage fritté contenant une proportion de molybdène ≥ 75%.

5. Tête militaire selon la revendication 1, caractérisée en ce que le revêtement est en tantale cassant, en alliage de tantale cassant ou en alliage fritté cassant d'une teneur en tantale ≥ 70%.

6. Tête militaire selon la revendication 1, caractérisée en ce que le revêtement est en acier cassant ou en alliage fritté d'une teneur en fer ≥ 90%.

7. Tête militaire selon la revendication 1, caractérisée en ce que la courbure du revêtement correspond, totalement ou en partie, à une portion d'une section conique.

8. Tête militaire selon la revendication 1, caractérisée en ce que le revêtement est rendu encore plus cassant, totalement ou dans certaines zones, par un traitement thermique.

## Claims

1. A warhead or horizontal splinter mine with an explosive charge which is arranged in a housing and which is covered frontally by a concave or flat splintering coating which upon the detonation gives rise to a bunched splinter jet, characterised in that the coating (4) consists wholly or predominantly of a brittle heavy metal or hard metal with a static elongation at break of 15 to 25% and the ratio of the masses of explosive to coating amounts to about 1:0.4 up to 1:0.6.

2. A warhead according to Claim 1 with a rotationally-symmetrical coating, characterised in that the ratio of the radius of curvature of the coating (4) to its diameter amounts to about 1:0.4 up to 1:1.1.

3. A warhead according to Claim 1, characterised in that the coating consists of tungsten alloy or a sintered composition with a tungsten content of & 70%.

4. A warhead according to Claim 1, characterised in that the coating consists of molybdenum alloy or a sintered composition with a molybdenum content of ≥ 75%.

5. A warhead according to Claim 1, characterised in that the coating consists of brittle tantalum, a brittle tantalum alloy or a brittle sintered composition with a tantalum content of & 70%.

6. A warhead according to Claim 1, characterised in that the coating consists of brittle steel or respectively of a sintered composition with an iron content of a 90%.

7. A warhead according to Claim 1, characterised in that the curvature of the coating corresponds wholly or partially to that of a portion of a conic section.

8. A warhead according to Claim 1, characterised in that the coating is additionally embrittled wholly or in specific zones by heat treatment.
